# EUROPÄISCHE PATENTSCHRIFT

(11) **EP 0 434 808 B1**
(45) Veröffentlichungstag und Bekanntmachung des Hinweises auf die Patenterteilung: **16.08.1995**
(21) Anmeldenummer: 90910631.2
(22) Anmeldetag: 30.06.1990
(51) Int. Cl.: B05B 7/32, B05B 11/06

(54) **GERÄT ZUM VERSPRÜHEN VON FLÜSSIGKEITEN**
DEVICE FOR SPRAYING LIQUIDS
VAPORISATEUR DE LIQUIDES

(30) Priorität: 30.06.1989 DE 3921493; 30.06.1989 DE 8907976 U; 30.06.1989 DE 8907977 U
(43) Veröffentlichungstag der Anmeldung: 03.07.1991
(73) Patentinhaber: Wella Aktiengesellschaft, 64295 Darmstadt (DE)
(72) Erfinder: HILDEBRANDT, Bodo, D-8086 Riedstadt (DE); MATTINGER, Detlef, D-6101 Bickenbach (DE); TRINKAUS, Karl, D-6100 Darmstadt (DE)
(86) Internationale Anmeldenummer: EP9001051
(87) Internationale Veröffentlichungsnummer: WO9100149

(56) Entgegenhaltungen:
- EP-A- 0 000 117
- EP-A- 0 037 035
- WO-A-89/00085
- DE-A- 3 711 874

## Beschreibung

Die Erfindung betrifft ein Gerät zum Versprühen von Flüssigkeiten mit einer über einen Schalter elektrisch antreibbaren Luftpumpe, einem Behälter für die zu versprühende Flüssigkeit und einer Düse, deren Lufteintrittsöffnung über einen Druckluftkanal mit der Luftpumpe verbunden ist.

Ein bekanntes Gerät zum Versprühen von Flüssigkeiten mit einer Luftpumpe und einer Düse nach der EP-A-0000117 zeichnet sich in vorteilhafter Weise dadurch aus, daß kein Treibgas benötigt wird. Es weist jedoch gegenüber Sprühdosen mit Treibgas auch Nachteile auf, die beispielsweise darin bestehen, daß zu Beginn eines Sprühvorgangs zunächst durch die Inbetriebnahme der Luftpumpe der für ein feines Versprühen der Flüssigkeit erforderliche Druck aufgebaut werden muß. Dabei stört die zunächst nicht fein vernebelt austretende Flüssigkeit. Ferner ergibt sich eine Verzögerung zwischen der Betätigung eines Bedienelements und dem Austreten eines brauchbaren Sprühstrahls. Diese Verzögerung stört insbesondere dann, wenn relativ kurze Zeit hintereinander mehrere Sprühstöße benötigt werden, wie beispielsweise bei der Arbeit eines Friseurs. Der wesentliche Nachteil ist darin zu sehen, daß es nicht auslaufsicher ist, keine kurz hintereinanderfolgende Sprühstöße möglich sind, und daß durch Austrocknen einer Restflüssigkeit innerhalb der Düse Funktionsstörungen (schlechtes Sprühen usw.) entstehen können.

Aufgabe der Erfindung ist es, ein gattungsgleiches Gerät zu schaffen, das die oben genannten Nachteile nicht aufweist.

Hieraus ergeben sich insbesondere folgende Anforderungen:
- Gleiche Sprühqualität (Sprühkegel, Partikelgröße, Sprühstrahldruck).
- Sofortiges Sprühen des Geräts bei Betätigung.
- Gleichbleibender, konstanter Sprühstrahl, unabhängig vom Füllgrad des Vorratsbehälters.
- Sofortiger Abriß des Sprühstrahls ohne Nachtropfen oder Nachsprühen.
- Kurz hintereinanderfolgende Sprühstöße sollen möglich sein.
- Auslaufsicherheit des Geräts in allen Lagen.
- Leichtes Betätigen der Sprühtaste.
- Einfaches Nachfüllen des - kostengünstig herstellbaren - Vorratsbehälters.

Darüberhinaus soll vermieden werden, daß ein Austrocknen einer Restflüssigkeit zu Funktionsstörungen (schlechtes Sprühen usw.) führen könnte.

Diese Aufgabe wird erfindungsgemäß gelöst nach dem kennzeichnenden Teil des Anspruchs 1 oder des Anspruchs 6.

Durch die erfindungsgemäßen Maßnahmen ist gewährleistet, daß durch die Tangentialkanäle der Düse erst dann Flüssigkeit geleitet wird, wenn eine genügend hohe Strömungsgeschwindigkeit der Luft vorliegt. Ferner erfolgt die Flüssigkeitszufuhr während des gesamten Sprühvorgangs mit einem im wesentlichen konstanten Druck. Dadurch tritt sofort nach der Betätigung eine feine Vernebelung ein, die während des gesamten Sprühvorgangs anhält.

Durch das Schließen der Verbindung zwischen dem Luftraum des Behälters und dem Druckluftkanal wird erreicht, daß selbst bei liegendem oder kopfstehendem Gerät keine Flüssigkeit in den Drucklufterzeuger eindringen kann. Dadurch wird auch der während eines Sprühvorgangs im Behälter aufgebaute Druck über längere Zeit gespeichert, so daß bei einem danach erfolgenden Sprühvorgang oder mehreren hintereinanderfolgenden Sprühstößen die von dem Drucklufterzeuger zunächst geförderte Luft nicht erst zum Aufbau des erforderlichen Drucks innerhalb des Behälters benötigt wird.

Gemäß einer Weiterbildung der Erfindung ist vorgesehen, daß das Ventil als Mehrwegeventil derart ausgebildet ist, daß nach dem Schließen des Kanals ein weiterer Kanal zwischen dem Druckluftkanal und den Flüssigkeitseintrittskanälen der Düse geöffnet wird.

Durch diese Weiterbildung wird ein Freiblasen der Düse, insbesondere der Tangentialkanäle, nach jedem Sprühvorgang erreicht. Es wird somit ein Verschließen der Tangentialkanäle durch eingetrocknete Flüssigkeitsreste verhindert, wodurch keine Funktionsbeeinträchtigung der Düse auftreten kann.

Eine vorteilhafte Ausgestaltung des erfindungsgemäßen Gerätes besteht darin, daß ein Steuerkolben axial beweglich in einem Steuerzylinder angeordnet ist, dessen Durchmesser größer als der Durchmesser des Steuerkolbens ist, daß der Steuerkolben mit zwei umlaufenden Dichtringen versehen ist, welche den Steuerzylinder in eine erste, in eine zweite und in eine dritte Kammer aufteilen, daß die erste und die dritte Kammer mit dem Druckluftkanal verbunden sind, daß die zwischen den Dichtringen liegende zweite Kammer über einen im Steuerkolben befindlichen Kanal mit dem Steigrohr verbunden ist, daß im Bereich der ersten Kammer in der Mantelfläche des Steuerzylinders der Lufteintrittskanal der Düse angeordnet ist und daß ferner in der Mantelfläche des Steuerzylinders ein Flüssigkeitseintrittskanal der Düse derart angeordnet ist, daß der Flüssigkeitseintrittskanal bei betätigtem Ventil im Bereich der zweiten und bei unbetätigtem Ventil im Bereich der dritten Kammer ist.

Gemäß einer anderen vorteilhaften Ausgestaltung ist vorgesehen, daß ein mit einer Längsbohrung versehener Steuerkolben innerhalb eines Steuerzylinders axial beweglich angeordnet ist und den Steuerzylinder mittels eines Dichtringes in eine erste und eine zweite Kammer teilt, daß zu beiden Seiten des Dichtringes mindestens je eine Öffnung in der Wand des Steuerkolbens vorgesehen ist, daß an den Enden des Steuerzylinders mindestens je eine Austrittsöffnung vorgesehen ist, daß in der zweiten Kammer eine Druckfeder angeordnet ist, welche den Steuerkolben in Richtung auf die erste Kammer drückt und dabei mit dem Dichtring die erste Austrittsöffnung verschließt, die mit dem Behälter verbunden ist, daß die zweite Austrittsöffnung mit dem Lufteintrittskanal der Düse verbunden ist und daß ein mit dem Steuerkolben verbundenes weiteres Ventil bei Bewegung des Steuerkolbens gegen die Druckfeder einen Flüssigkeitskanal zwischen einem Steigrohr und einem Ringkanal der Düse freigibt.

Eine andere Weiterbildung der Erfindung besteht darin, daß an einem Kopfteil, welches das Ventil und die Düse umfaßt, ein Steigrohr und Dichtlippen vorgesehen sind, welche bei Aufsetzen des Kopfteils auf den Behälter in den Behälter eindringen. Dabei ist vorzugsweise vorgesehen, daß der Behälter mit einer Folie abgeschlossen ist, welche bei Aufsetzen des Kopfteils mindestens teilweise zerstört wird. Hierdurch ist in einfacher Weise die Verwendung von Einwegbehältern möglich, wobei ein Tausch eines leeren gegen einen befüllten Behälter in einfacher Weise durchgeführt werden kann.

Eine andere Weiterbildung der Erfindung besteht darin, daß der Behälter in etwa die Form eines Hohlzylinders aufweist, dessen ringförmiger Hohlraum für die zu versprühende Flüssigkeit vorgesehen ist und in dessen Innenraum Platz für die Luftpumpe und einen elektrischen Antrieb vorgesehen ist.

Diese Weiterbildung ermöglicht ein äußerst handliches Gerät, das sich bezüglich der äußeren Form und der Bedienbarkeit kaum von einer herkömmlichen Sprühdose unterscheidet. Außerdem ergibt sich bei dieser Weiterbildung eine hohe Dämpfung des von dem Elektromotor und der Pumpe erzeugten Geräuschs.

Eine vorteilhafte Ausführungsform dieser Weiterbildung sieht vor, daß die Luftpumpe und ein Elektromotor einen im wesentlichen zylinderförmigen Drucklufterzeuger bilden, der mit seinem Durchmesser an den Innendurchmesser des Behälters angepaßt ist, und daß der Drucklufterzeuger im unteren Bereich ein Batteriefach aufweist, daß an den Außendurchmesser des Behälters angepaßt ist. Eierdurch wird genügend Raum für Batterien ausreichender Kapazität zur Verfügung gestellt. Außerdem ergibt sich ein niedriger Schwerpunkt und somit eine gute Standfestigkeit des Gerätes. Es können bei dem erfindungsgemäßen Gerät sowohl wiederaufladbare als auch andere Batterien verwendet werden. Zum Aufladen können Kontakte oder ein induktiver Übertrager vorgesehen sein.

Durch die in den weiteren Unteransprüchen aufgeführten Maßnahmen sind weitere vorteilhafte Weiterbildungen und Verbesserungen der in den Nebenansprüchen angegebenen Erfindung möglich. Ausführungsbeispiele der Erfindung sind in der Zeichnung anhand mehrerer Figuren als Längsschnitte dargestellt und in der nachfolgenden Beschreibung näher erläutert. Es zeigt:
- Fig. 1: ein erstes Ausführungsbeispiel mit einem hohlzylinderförmigen Vorratsbehälter,
- Fig. 2: das Kopfteil und Teile des Drucklufterzeugers und des Behälters des Ausführungsbeispiels nach Fig. 1 in vergrößerter Darstellung,
- Fig. 3: ein zweites Ausführungsbeispiel,
- Fig. 4: ein drittes Ausführungsbeispiel,
- Fig. 5: das Kopfteil und einige daran anschließende Teile des Ausführungsbeispiels nach Fig. 4 in vergrößerter Darstellung,
- Fig. 6: eine Steuerkolben/Düse-Baueinheit,
- Fig. 7: ein viertes Ausführungsbeispiel,
- Fig. 8: ein Abschaltverzögerungs-Blockschaltbild und
- Fig. 9: ein Schaltungsbeispiel einer Abschaltverzögerung.

Gleiche Teile sind in den Figuren mit gleichen Bezugszeichen versehen.

Fig. 1 zeigt das erste Ausführungsbeispiel in Ruhestellung, während in Fig. 2 die Sprühstellung dargestellt ist. Ein hohlzylinderförmiger Vorratsbehälter 1 umschließt den Drucklufterzeuger 2, dessen Gehäuse 3 im unteren Teil einen größeren Durchmesser aufweist, als Fach für gegebenenfalls wiederaufladbare Batterien 90 dient und mit einer Bodenplatte 4 verschlossen ist. In dem mittleren Teil des Gehäuses 3 ist eine Luftpumpe 5 und ein Elektromotor 6 vorgesehen. Die Luftpumpe 5 saugt durch ein Luftfilter 7 die Luft an und gibt die Druckluft über einen Stutzen 8 ab, der in ein Zwischenstück 9 hineinragt und mit diesem mit Hilfe einer Dichtung 10 abgedichtet ist. Zur weiteren Führung der Druckluft sowie zum Anschluß an das Kopfteil 13 ist ein Pneumatikadapter 11 vorgesehen, der mit einem Flansch mit dem Zwischenstück 9 verbunden ist. Ein O-Ring 12 dient zur Abdichtung zwischen diesen beiden Teilen.

Das Kopfteil 13 weist einen Druckluftkanal 14 auf, der koaxial ein Anschlußteil 15 für den Pneumatikadapter 11 aufweist, welches in die dazu vorgesehene Öffnung des Pneumatikadapters 11 eingreift. Zur Abdichtung ist ein weiterer O-Ring 16 vorgesehen, der von einer Buchse 17 im Pneumatikadapter 11 gehalten wird.

Zur Fixierung des Behälters 1 an dem Drucklufterzeuger 2 ist ein bei 18 angedeuteter Bajonettverschluß vorgesehen. Das Kopfteil 13 ist mit Hilfe einer Schnappverbindung 19 auf dem Behälter 1 fixiert und mit zwei umlaufenden Dichtlippen 20, 21 abgedichtet. Außerdem ragt ein am Kopfteil 13 befindliches Steigrohr 22 in den Behälter hinein.

Das Kopfteil ist mit einer großflächig ausgestalteten Drucktaste 23 versehen, welche einstückig mit einem Stößel 24 verbunden ist, der in einer entsprechenden Bohrung 25 des Kopfteils 13 geführt wird. Als Anschlagbegrenzer für den axialen Hub ist ein Stift 26 vorgesehen, der in eine Nut 27 des Stößels 24 eingreift. Der Stößel 24 steht in Wirkverbindung mit einer ringförmigen Tastfläche 28, die mit einem hülsenförmigen Teil 29 auf dem Pneumatikadapter 11 gleitet. Eine Fixierung des axialen Weges gegen den Druck der Feder 31 erfolgt durch einen Stift. Die auf dem Pneumatikadapter 11 gelagerte Druckfeder 31 drückt die Hülse 29 und damit die Tastfläche 28 gegen den Stößel 24, so daß die unbetätigte Taste 23 sich am oberen Ende ihres Betätigungsweges befindet. Wird die Taste 23 gegen die Kraft der Feder 31 nach unten gedrückt, wird über einen Betätigungsarm 32 und ein Betätigungsglied 33' der elektrische Schalter 33 geschlossen, so daß über im einzelnen nicht dargestellte elektrische Leitungen der Motor 6 mit Strom versorgt und damit die Pumpe 5 in Betrieb genommen wird.

Durch die Taste 23 erfolgt außer dem Schließen des Schalters 33 eine Betätigung eines Steuerkolbens 34, der axial beweglich in einem Steuerzylinder 35 des Kopfteils 13 angeordnet ist. Dazu ist der Steuerkolben 34 im oberen Bereich mit einer Führungshülse 36 versehen, welche im Kopfteil 13 geführt wird. Zur Sicherung des Führungsteils 36 auf dem Steuerkolben 34 ist ein Sicherungsring 37 vorgesehen. Außerdem weist das Führungsteil 36 einen Flansch auf, der zur Aufnahme der Kraft einer Druckfeder 38 dient und am Umfang als Dichtlippe 39 ausgebildet ist. Der Steuerkolben ist mit zwei Dichtringen 40, 41 versehen, die einen mit dem Flüssigkeitskanal 44 verbundenen Ringkanal 144 bilden, welche an die Mantelfläche des Steuerzylinders 35 dichtend anstoßen. Der untere Teil des Steuerkolbens 34 ist tellerförmig ausgebildet und weist eine Dichtung 42 auf, die in der oberen Stellung des Steuerkolbens 34 gegen eine umlaufende Dichtkante 43 drückt. Ferner ist am unteren Ende des Steuerkolbens das Steigrohr 22 angeordnet, dessen Bohrung sich in einem Flüssigkeitskanal 44 des Steuerkolbens 34 fortsetzt, der außer einem axialen Teil aus mindestens einer Querbohrung 45 besteht, welche zwischen den Dichtringen 40, 41 angeordnet ist.

In dem Kopfteil 13 ist ferner eine an sich bekannte Düse 46 angeordnet, die einen Lufteintrittskanal 47 und einen Flüssigkeitseintrittskanal 48 aufweist, von der in an sich bekannter Weise Tangentialkanäle 49 ausgehen. Im Steuerzylinder 35 ist zur Verbindung mit dem Lufteintrittskanal 47 der Düse 46 eine erste Öffnung 140, zur Verbindung mit dem Flüssigkeitseintrittskanal 48 der Düse 46 eine zweite Öffnung 141 und zur Verbindung des Druckluftskanals 14 eine dritte Öffnung 142 vorgesehen, die mit der ersten Öffnung 140 korrespondiert, wobei während des Sprühvorgangs der Ringkanal 144 mit der zweiten Öffnung 141 verbunden ist.

Nach Beendigung des Sprühvorgangs ist der Luftraum 143 zum Druckluftkanal 14 durch ein Ventil 42, 43 der Ventileinrichtung 34, 35, 36, 40 bis 45, 47, 48, 140, 141, 142, 144 geschlossen.

In Fig. 1 ist der Steuerkolben 34 in der Ruhestellung dargestellt, während er sich in Fig. 2 in der Arbeitsstellung befindet. In der Ruhestellung dichtet die Dichtung 42 zusammen mit der umlaufenden Dichtkante 43 den Behälter gegenüber dem Druckluftkanal 14 ab. Dadurch wird einerseits ein Eindringen von Flüssigkeit 50 in den Drucklufterzeuger 2 auch bei liegendem Gerät verhindert. Andererseits verbleibt nach einem Sprühvorgang Überdruck im Behälter 1, so daß für den folgenden Sprühvorgang im Behälter 1 bereits Druck vorhanden ist.

In der Ruhestellung sind ferner der obere Dichtring 40 unterhalb des Druckluftkanals und der Öffnung für die Düse und der untere Dichtring 41 oberhalb der Öffnung für die Flüssigkeitseintrittsöffnung 48 der Düse 46. Damit ist auch der Flüssigkeitskanal 44 abgedichtet.

Zur Einleitung eines Sprühvorgangs wird bei einem Druck auf die Taste 23 zunächst der Motor 6 eingeschaltet, worauf sich im Druckluftkanal 14 Druck aufbaut und bereits ein Luftstrom durch die Düse 46 fließt, wenn durch die Abwärtsbewegung des Steuerkolbens 34 die Verbindung zwischen Druckluftkanal 14 und dem Behälter 1 einerseits und die Verbindung zwischen dem Steigrohr 22 und der Flüssigkeitseintrittsöffnung 48 der Düse 46 freigegeben wird. Dadurch ist gewährleistet, daß sofort nach der Flüssigkeitszuführung zur Düse eine ausreichend feine Vernebelung der Flüssigkeit erfolgt.

Bei der Beendigung des Sprühvorgangs werden zunächst der Flüssigkeitskanal 44 und die Verbindung zwischen dem Druckluftkanal 14 und dem Inneren des Behälters 1 geschlossen. Während eines darauffolgenden Zeitabschnitts wird noch Druckluft durch die Düse 46 geblasen, jedoch keine neue Flüssigkeit mehr zugeführt. Dabei strömt die Druckluft vom Druckluftkanal 14 einerseits durch den Lufteintrittskanal 47 und andererseits durch den Steuerzylinder 35, den Flüssigkeitseintrittskanal 48 und die Tangentialkanäle 49. Dadurch werden Flüssigkeitsreste aus der Düse ausgeblasen, so daß diese frei von eingetrockneten Resten der Flüssigkeit bleibt. Schließlich wird der Motor 6 abgeschaltet.

Bei dem Ausführungsbeispiel nach Fig. 3 weist der Steuerkolben 51 einen als Druckluftkanal 52 axial verlaufenden Hohlraum auf, in welchen in im einzelnen nicht näher dargestellter Weise Druckluft vom Drucklufterzeuger zugeführt wird. Der Steuerkolben 51 ist dabei links in der Sprühstellung und rechts in der Ruhestellung gezeigt. Der Steuerkolben 51 weist einen Dichtring 53 auf, der an der Innenfläche eines Steuerzylinders 54 mit einer Dichtlippe 55 gleitet. Außerdem ist am Dichtring eine umlaufende Dichtkante 56 vorgesehen , die in der oberen Stellung des Steuerkolbens 51 auf der oberen Endfläche 57 des zylinderförmigen Hohlraums 54 aufsitzt und damit eine dritte Öffnung 58 als ein Ventil 56, 57 versperrt. Sowohl oberhalb als auch unterhalb des Dichtringes 53 sind in der Wand des Steuerkolbens 51 mehrere Öffnungen 59, 60 vorgesehen. Eine Druckfeder 61 drückt den Steuerkolben nach oben.

Das in Fig. 3 dargestellte Kopfteil 62 dient bei 63 dem Steuerkolben 51 als untere Führung, während im oberen Bereich des Steuerkolbens 51 eine Führung in einem Führungsteil 64 vorgesehen ist, welches in das Kopfteil 62 eingesetzt ist.

Der untere Teil 65 des Steuerkolbens tritt durch eine Ringdichtung 66 hindurch, deren Durchmesser derart groß ist, daß der untere Teil 65 des Steuerkolbens gegenüber dem Steigrohr 22 abgedichtet wird. Ein oberhalb des unteren Teils 65 vorgesehener Abschnitt 67 des Steuerkolbens weist jedoch einen geringeren Durchmesser als die Öffnung in der Ringdichtung 66 auf, so daß in der unteren Stellung des Steuerkolbens 51 der Flüssigkeitskanal 68 freigegeben ist. Eine ringförmige Dichtlippe 69 dient zur Abdichtung gegenüber einem nicht dargestellten Behälter.

In ähnlicher Weise, wie bereits beschrieben, erfolgt zur Einleitung eines Sprühvorgangs zunächst das Einschalten des Drucklufterzeugers, wodurch die Druckluft durch den Druckluftkanal 52 des Steuerkolbens 51, durch die Öffnungen 59, 60 im Steuerkolben 51, durch den Steuerzylinder 54 und durch eine erste Austrittsöffnung 70 zum Lufteintrittskanal 71 der Düse 46 strömt. Durch die darauffolgende Bewegung des Steuerkolbens 51 nach unten wird die dritte Austrittsöffnung 58 freigegeben, so daß durch einen Luftkanal 72 die Druckluft zum Behälter gelangt. Dadurch steigt Flüssigkeit durch das Steigrohr 22 und durch den Flüssigkeitskanal 68, der inzwischen durch den Steuerkolben 51 gegenüber dem Lufteintrittskanal 71 der Düse 46 abgedichtet und für die Flüssigkeit freigegeben ist. Letzteres ist dadurch erfolgt, daß die Ringdichtung 66 nunmehr dem Abschnitt 67 mit dem geringeren Durchmesser gegenübersteht. Die Flüssigkeit tritt dann über eine zweite Öffnung 150 in den Flüssigkeitsein-trittskanal 73 ein und wird mit Hilfe der Düse 46 durch Druckluft versprüht.

Zur Beendigung des Sprühvorgangs wird der Steuerkolben 51 von der Betätigungskraft entlastet, so daß er durch die Wirkung der Druckfeder 61 nach oben bewegt wird. Dabei wird mit Hilfe des unteren Abschnitts 65 und der Ringdichtung 66 der Flüssigkeitskanal 68 geschlossen. Dann gibt der Steuerkolben 51 die Verbindung zwischen dem Lufteintrittskanal 71 und dem Flüssigkeitseintrittskanal 73 der Düse 46 frei, so daß die gesamte Düse einschl. des Flüssigkeitseintrittskanals 73 freigeblasen wird. Ist der Steuerkolben 51 an der oberen Stellung angelangt, wird schließlich die erste Austrittsöffnung 58 durch die Dichtkante 56 geschlossen, so daß der Behälter gegenüber dem Druckluftkanal 68 abgedichtet ist, wodurch ein Luftüberdruck im Behälter erhalten bleibt und das Steigrohr 22 unter Luftdruck mit Flüssigkeit gefüllt hält; dadurch ist beim nächsten Sprühvorgang ein sofortiges Sprühen erreicht. Danach wird der Motor 6 abgeschaltet.

Betätigungskappe 81 ist lösbar mit dem Kopfteil 83 verbunden. Die Luftführungskammer 82 ist durch einen eingeschweißten Deckel 84 abgeschlossen.

Durch Druck auf die Betätigungskappe 81 in axialer Richtung wird über eine Luftführungsröhre 85 und eine Motor/Pumpen-Anordnung 86 ein Schalter 87 geschlossen. Dazu ist die Motor/Pumpen-Anordnung 86 axial beweglich innerhalb eines zylindrischen Gehäuses 88 gelagert und über eine Feder 89 vorgespannt. Die Bewegungsrichtung der Motor/Pumpen-Anordnung 86 ist durch einen Doppelpfeil angedeutet. In ähnlicher Weise wie bei dem Ausführungsbeispiel nach Fig. 1 ist im erweiterten unteren Teil des Gehäuses 88 eine wiederaufladbare Batterie 90 angeordnet.

Ein Rückschlagventil 91 am oberen Ende der Luftführungsröhre 85 dient zum Verschließen der Luftführungsröhre 85, wenn kein Druck auf die Betätigungskappe 81 ausgeübt wird. Dadurch wird verhindert, daß bei abgenommener Betätigungskappe 81 und bei abgenommenen Kopfteil 83 beim Nachfüllen Flüssigkeit in die Pumpe eindringt.

Zur Abdichtung der Luftführungskammer 82 ist zwischen dem eingeschweißten Deckel 84 und der Luftführungsröhre 85 ein Dichtring 92 angeordnet, während die Öffnung des Deckels 84, durch welche ein zylindrischer Fortsatz 93 des Kopfteils 83 hindurchtritt, von einer Dichtlippe 94 beweglich abgedichtet wird.

Der Steuerkolben 95 ist bei dem in den Figuren 4 und 5 dargestellten Ausführungsbeispiel in ähnlicher Weise wie der Steuerkolben 34 des ersten Ausführungsbeispiels gestaltet und im Steuerzylinder 103 beweglich. Er ist jedoch einstückig mit einem Aufnahmeteil 96 für die Druckfeder 97 versehen. Da der Durchmesser des Aufnahmeteils 96 größer als der Durchmesser des Steuerzylinders 103 ist, ist der Steuerkolben 95 in geeigneter Weise zweigeteilt, um eine Montage zu ermöglichen. Eine achsparallele Bohrung 98 dient im Kopfteil 83 als Druckluftkanal zum Luftraum des Vorratsbehälters 99 bzw. zum unteren Teil des Steuerzylinders 103, während eine zweite achsparallele Bohrung 100 die Verbindung zum Lufteintrittskanal 47 der Düse 46 herstellt.

Im Ruhezustand befindet sich die Betätigungskappe 81 in der mit einer strichpunktierten Linie 101 angedeuteten Position. Entsprechend befinden sich die Dichtringe 40, 41 des Steuerkolbens 95 oberhalb der Flüssigkeitseintrittsöffnung 48 der Düse 46. Außerdem wird durch die Druckfeder 97 die Dichtung 42 gegen die umlaufende Dichtkante 43 gedrückt. Somit ist der Behälter 99 vollständig geschlossen.

Zur Einleitung eines Sprühvorgangs wird durch einen entsprechenden axialen Druck die Betätigungskappe 81 in Richtung auf die gezeichnete Stellung bewegt. Dadurch wird zunächst der Schalter 87 geschlossen, so daß die Motor/Pumpen-Anordnung 86 in Betrieb genommen wird. Innerhalb kürzester Zeit bildet sich in den durch die Luftführungsröhre 85, die Luftführungskammer 82 und die Druckluftkanäle im Kopfteil 83 gebildeten Hohlräumen der zum Sprühen erforderliche Luftdruck aus.

Auf dem Weg der Betätigungskappe 81 zur gezeichneten Stellung wird die Verbindung zwischen dem Druckluftkanal 98 und dem Luftraum des Behälters 99 freigegeben, so daß ein entsprechender Druck auf die Oberfläche der Flüssigkeit ausgeübt wird, falls ein entsprechender Druck nicht noch von dem vorangegangenen Sprühvorgang vorhanden sein sollte. Gleichzeitig wird die Verbindung zwischen dem Flüssigkeitskanal 44 und dem Flüssigkeitseintrittskanal 48 der Düse 46 hergestellt. Die somit aufsteigende Flüssigkeit wird von dem dann bereits vorhandenen Luftstrom versprüht.

Bei der Beendigung des Sprühvorganges wird der axiale Druck von der Betätigungskappe 81 genommen, worauf der Flüssigkeitskanal 44 durch die nach oben gleitenden Dichtringe 40, 41 geschlossen wird. Außerdem wird die Verbindung zwischen dem Druckluftkanal 98 und dem Luftraum des Behälters 99 durch die Dichtung 42 unterbrochen und die Verbindung zwischen dem Druckluftkanal 98 und dem Flüssigkeitseintrittskanal 48 über den unteren Teil des Steuerzylinders 103 freigegeben. Somit werden der Flüssigkeitseintrittskanal 48 und die Tangentialkanäle der Düse 46 durchblasen. Schließlich wird der Schalter 87 geöffnet und die Motor/Pumpen-Anordnung 86 stillgesetzt.

Das Ausführungsbeispiel gemäß den Figuren 4 und 5 hat den Vorteil, daß das Kopfteil durch im wesentlichen nur axial verlaufende Bohrungen werkzeugtechnisch relativ einfach herzustellen ist. Durch die im Verhältnis zur Motor/Pumpen-Anordnung 86 schlanke Luftführungsrohre 85 kann der Behälter 99 im oberen Bereich nach innen erweitert werden, so daß ein größeres Füllvolumen zur Verfügung steht.

Bei dem erfindungsgemäßen Gerät kann je nach Erfordernissen im Einzelfall der Behälter 99 als Einwegbehälter oder zum Nachfüllen ausgebildet sein. Entsprechend kann die Verbindung zwischen dem Behälter 99 bzw. 1 (Figuren 1 und 2) und dem Kopfteil 83 bzw. 13, wie in den Figuren dargestellt, als Schnappverschluß oder lösbar als Gewinde oder Bajonettverschluß ausgestaltet sein.

So ist beispielsweise eine Verpackungseinheit, bestehend aus dem Behälter 99 und dem Kopfteil 83 ohne zusätzlichen Transportschutz dicht. Dadurch, daß die Betätigungsfläche 102 des Ventils tiefer als der Rand des Fortsatzes 93 des Kopfteils 83 liegt, ist eine ungewollte Betätigung praktisch ausgeschlossen. Gegenüber einem Nachfüllbehälter, der mit einer lösbaren Verbindung zum Kopfteil 83 versehen ist, ist eine derartige Verpackungseinheit zwar aufwendiger, hat jedoch den Vorteil, daß bei dem Austausch der entleerten Verpackungseinheit gegen eine neue keine Flüssigkeit austreten kann.

Während bei der Ausgestaltung als Nachfüllbehälter das Kopfteil 83 von diesem abgenommen wird und beispielsweise Flüssigkeitsreste vom Steigrohr 22 tropfen können, erfolgt das Auswechseln einer aus dem Kopfteil und dem Behälter bestehenden Verpackungseinheit wie folgt: Zunächst wird die Betätigungskappe 81 abgenommen und die entleerte Verpackungseinheit entfernt. Danach wird die neue Verpackungseinheit über die Luftführungsröhre 85 und das Gehäuse 88 gestreift und durch eine Drehung verriegelt. Schließlich wird die Betätigungskappe 81 wieder aufgesetzt.

Figur 6 zeigt in einer Schnittdarstellung eine Baueinheit 122, in der der Steuerzylinder 13', die Düse 46, die Druckfeder 38' und der Steuerkolben 34' mit den Dichtungen als eine Baueinheit 122 ausgebildet ist. Am Steuerzylinder 13' bzw. am Außenzylinder 133 der Baueinheit 122 ist seitlich die Düse 46 angeordnet, wodurch eine sehr kleine Baueinheit 122 realisiert werden kann. Der Dichtlippenring 39' sowie die Dichtringe 40', 41' sind als eine einstückige Hülse 120 ausgebildet und bestehen aus weicherem Kunststoff als der mit der Hülse 121 verbundene Steuerkolben 34'. Die mit dem Steuerkolben 34' verbundene Hülse 121 ist als Dichtsitz 43' und als Führungs- und Dichtring 124 einstückig ausgebildet, wobei der Dichtsitz (Ventilsitz) 43' mit der Dichtung (Ventilteller) 42' derart korrespondiert, daß beim Niederdrücken des Steuerkolbens 34' die Dichtung 42' vom Dichtsitz 43' abhebt. Vorteilhafterweise sind die Hülsen 120, 121 mit dem Steuerkolben 34' verrastend verbunden. Die Baueinheit 122 kann kostengünstig hergestellt werden sowie leicht gegen eine defekte Baueinheit 122 ausgetauscht werden. Im übrigen wird auf die Funktionsbeschreibung zu dem Ausführungsbeispiel gemäß Figur 2 verwiesen.

Ein viertes Ausführungsbeispiel eines Geräts ist in der Figur 7 dargestellt, wobei die Drucktaste 23' mit einem Druckluftkanal 14' versehen ist, der beim Aufsetzen der Taste 23' auf das Gerät den Druckluftstutzen 8' mit dem oberen Ende des Steuerkolbens 34' verbindet. Die Drucktaste 23' ist in eine Kappe 125 integriert. Der Vorratsbehälter 1' ist hier am oberen Ende mit einer Abschlußplatte 126 versehen und mit einem asymmetrischen Gewindehals 126 versehen, der die Baueinheit 122 innenseitig aufnimmt. Dadurch kann der gefüllte Vorratsbehälter 1' separat mit einer nicht dargestellten Verschlußkappe gelagert werden.

In der Figur 8 ist ein prinzipielles Blockschaltbild für eine verzögerte Abschaltung des Motors 6 dargestellt. Die Abschaltverzögerung 123 wird von dem Schalter 33 angesteuert, die zum Steuern des Motors 6 einen Leistungsschalter 127 ansteuert. Nach Ablauf einer vorgegebenen Abschaltverzögerungszeit wird der Motor 6 vom Leistungsschalter 127 ausgeschaltet. Durch dieses Nachlaufen des Motors 6 wird sichergestellt, daß die Düse ausreichend freigeblasen wird und nicht von der individuellen Handhabung der Betätigungstaste 14' abhängt.

Ein Schaltplan einer Abschaltverzögerung 123 ist in der Figur 9 dargestellt. Hierbei ist als Leistungsschalter 127 ein Mosfet vorgesehen, zum Beispiel der Typ BUK 55350 A. Die Dioden 128, 129 und 130 dienen als Schutzbeschaltung des Mosfets vor Spannungsspitzen vom Motor 6. Als zeitbestimmendes Glied ist ein Kondensator 131 und ein Widerstand 132 vorgesehen. Die Abschaltverzögerung funktioniert derart, daß beim Einschalten des Schalters 33 der Leistungsschalter 127 sofort leitend wird und damit den Motor 6 einschaltet und beim Ausschalten des Schalters 33 den Leistungsschalter 127 und damit den Motor 6 über das Zeitglied 131, 132 verzögert ausschaltet.

## Patentansprüche

1. Gerät zum Versprühen von Flüssigkeiten (50)
- mit einem Behälter (1, 99) für die zu versprühende Flüssigkeit (50), und
- einer über einen Schalter (33, 87) elektrisch antreibbaren Luftpumpe (86),
- wobei die Luftpumpe (86) über einen Druckluftkanal (14) und einer Ventileinrichtung (34, 35, 36, 40 bis 45, 47, 48, 140, 141, 142, 144) mit einem Lufteintrittskanal (47) einer Düse (46) und einem Luftraum (143) des Behälters (1, 99) verbunden ist, und
- ein Flüssigkeitseintrittskanal (48) der Düse (46) über die Ventileinrichtung (34, 35, 36, 40 bis 45, 47, 48, 140, 141, 142, 144) mit einem Flüssigkeitskanal (44) verbunden ist, und wobei
- die Ventileinrichtung (34, 35, 36, 40 bis 45, 47, 48, 140, 141, 142, 144) mit dem Schalter (33, 87) derart gekoppelt ist, daß zur Einleitung eines Sprühvorgangs zunächst der Schalter (33, 87) geschlossen wird und danach der Lufteintrittskanal (47) und der Luftraum (143) mit Druckluft beaufschlagt wird, wobei
- zur Beendigung des Sprühvorgangs zunächst die Druckluftzufuhr zum Lufteintrittskanal (47) gestoppt und danach der Schalter (33, 87) geöffnet wird,
**dadurch gekennzeichnet,**
- daß die Ventileinrichtung (34, 35, 36, 40 bis 45, 47, 48, 140, 141, 142, 144) einen Steuerzylinder (35) und einen in dem Steuerzylinder (35) axial beweglichen Steuerkolben (34) aufweist,
- daß der Steuerkolben (34) mit zwei übereinander angeordneten Dichtringen (40, 41) versehen ist, die einen mit dem Flüssigkeitskanal (44) verbundenen Ringkanal (144) bilden, und daß
- im Steuerzylinder (35) zur Verbindung mit dem Lufteintrittskanal (47) der Düse (46) eine erste Öffnung (140),
- zur Verbindung mit dem Flüssigkeitseintrittskanal (48) der Düse (46) eine zweite Öffnung (141) und
- zur Verbindung des Druckluftskanals (14) mit dem Luftraum (143) des Behälters eine dritte Öffnung (142) vorgesehen ist, die mit der ersten Öffnung (140) korrespondiert, wobei
- während des Sprühvorgangs der Ringkanal (144) mit der zweiten Öffnung (141) verbunden ist, und
- daß nach Beendigung des Sprühvorgangs der Luftraum (143) zum Druckluftkanal (14) durch ein Ventil (42, 43) der Ventileinrichtung (34, 35, 36, 40 bis 45, 47, 48, 140, 141, 142, 144) geschlossen ist.

2. Gerät nach Anspruch 1, dadurch gekennzeichnet, daß der Steuerkolben (34) axial beweglich in dem Steuerzylinder (35) angeordnet ist, dessen Durchmesser größer als der Durchmesser des Steuerkolbens (34) ist, daß die umlaufende Dichtringe (40, 41) den Steuerzylinder (35) in eine erste, in eine zweite und in eine dritte Kammer aufteilen, wobei die erste und die dritte Kammer mit dem Druckluftkanal (14) verbunden sind, daß die zwischen den Dichtringen (40, 41) liegende zweite Kammer über einen im Steuerkolben (34) befindlichen Kanal mit einem Steigrohr (22) verbunden ist, daß im Bereich der ersten Kammer in der Mantelfläche des Steuerzylinders der Lufteintrittskanal (47) der Düse (46) angeordnet ist und daß ferner in der Mantelfläche des Steuerzylinders (35) ein Flüssigkeitseintrittskanal (48) der Düse (46) derart angeordnet ist, daß der Flüssigkeitseintrittskanal (48) bei betätigter Ventileinrichtung im Bereich der zweiten und bei unbetätigter Ventileinrichtung im Bereich der dritten Kammer ist.

3. Gerät nach Anspruch 2, dadurch gekennzeichnet, daß die dritte Kammer gegen den Behälter (1) gerichtet ist und bei nicht betätigter Ventileinrichtung mit Hilfe eines auf dem Steuerkolben (34) angeordneten Dichtflansches gegen den Behälter (1) verschließbar ist.

4. Gerät nach Anspruch 3, dadurch gekennzeichnet, daß der Steuerkolben (34) in einem von dem Behälter entfernten Bereich in einer Hülse (36) gehalten wird, welche axial in einem erweiterten Bereich des Steuerzylinders (35) beweglich gelagert ist, und daß die Hülse (36) im Endbereich des Steuerkolbens (34) einen Flansch aufweist, gegen den sich eine Druckfeder (38) abstützt.

5. Gerät nach Anspruch 4, dadurch gekennzeichnet, daß am Umfang des Flansches eine umlaufende Dichtlippe (39) vorgesehen ist, die den Steuerzylinder und einen für die Druckfeder (38) vorgesehenen ringförmigen Hohlraum gegenüber der Außenluft abdichtet.

6. Gerät zum Versprühen von Flüssigkeiten (50)
- mit einem Behälter (1, 99) für die zu versprühende Flüssigkeit (50), und
- einer über einen Schalter (33, 87) elektrisch antreibbaren Luftpumpe (86), wobei
- die Luftpumpe (86) über einen Druckluftkanal (52) und einer Ventileinrichtung (51 bis 60, 63, 65 bis 68, 70 bis 73, 150) mit einem Lufteintrittskanal (71) einer Düse (46) und einem Luftraum (143) des Behälters (1, 99) verbunden ist, und
- ein Flüssigkeitseintrittskanal (73) der Düse (46) über die Ventileinrichtung (51 bis 60, 63, 65 bis 68, 70 bis 73, 150) mit einem Flüssigkeitskanal (68) verbunden ist, wobei
- die Ventileinrichtung (51 bis 60, 63, 65 bis 68, 70 bis 73, 150) mit dem Schalter (33, 87) derart gekoppelt ist, daß zur Einleitung eines Sprühvorgangs zunächst der Schalter (33, 87) geschlossen wird und danach der Lufteintrittskanal (71) und der Luftraum (143) mit Druckluft beaufschlagt wird, und wobei
- zur Beendigung des Sprühvorgangs zunächst die Druckluftzufuhr zum Lufteintrittskanal (71) gestoppt und danach der Schalter (33, 87) geöffnet wird,
dadurch gekennzeichnet,
- daß die Ventileinrichtung (51 bis 60, 63, 65 bis 68, 70 bis 73, 150) einen Steuerzylinder (54) und einen in dem Steuerzylinder (54) axial beweglichen Steuerkolben (51) aufweist,
- daß der Steuerkolben (51) mit einem Anschnitt (67) geringeren Durchmessers als der Durchmesser des Steuerzylinders (54) versehen ist, woran sich ein unterer Teil (65) mit einem größeren Durchmesser als der Durchmesser des Anschnitts (67) und einem kleineren Durchmesser als der Durchmesser des Steuerzylinders (54) anschließt, wobei
- der Steuerzylinder (54) mit einer Ringdichtung (66) versehen ist, die in Ruhestellung am unteren Teil (65) dicht anliegt, und
- daß im Steuerzylinder (54) zur Verbindung mit dem Lufteintrittskanal (71) der Düse (46) eine erste Öffnung (70),
- zur Verbindung mit einem Flüssigkeitseintrittskanal (73) der Düse (46) eine zweite Öffnung (150) und
- zur Verbindung mit dem Luftraum (143) des Behälters (1, 99) eine dritte Öffnung (58) vorgesehen ist, und
- daß nach Beendigung des Sprühvorgangs der Luftraum (143) zum Druckluftkanal (52) durch ein Ventil (56, 57) der Ventileinrichtung (51 bis 60, 63, 65 bis 68, 70 bis 73, 150) geschlossen ist.

7. Gerät nach Anspruch 6, dadurch gekennzeichnet, daß der mit einer Längsbohrung versehene Steuerkolben (51) innerhalb des Steuerzylinders (54) axial beweglich angeordnet ist und den Steuerzylinder mittels eines Dichtringes in eine erste und eine zweite Kammer teilt, daß zu beiden Seiten des Dichtringes (53, 55) mindestens je eine Öffnung (59, 60) in der Wand des Steuerkolbens (51) vorgesehen ist, daß an den Enden des Steuerzylinders (54) mindestens je eine Austrittsöffnung (58, 70) vorgesehen ist, daß in der zweiten Kammer eine Druckfeder (61) angeordnet ist, welche den Steuerkolben (51) in Richtung auf die erste Kammer drückt und dabei mit dem Dichtring (53) die erste Austrittsöffnung (58) verschließt, die mit dem Behälter verbunden ist, daß die zweite Austrittsöffnung (70) mit der Lufteintrittskanal (71) der Düse (46) verbunden ist und daß ein mit dem Steuerkolben (51) verbundenes weiteres Ventil (65, 66, 67) bei Bewegung des Steuerkolbens (51) gegen die Druckfeder (61) einen Flüssigkeitskanal (68) zwischen einem Steigrohr (22) und dem Flüssigkeitseintrittskanal (73) der Düse (46) freigibt.

8. Gerät nach Anspruch 7, dadurch gekennzeichnet, daß das weitere Ventil von einem mit dem Steuerkolben (51) koaxialen Kolben mit zwei Abschnitten (65, 67) mit verschiedenem Durchmesser, der durch eine Ringdichtung (66) ragt, gebildet ist.

9. Gerät nach Anspruch 8, dadurch gekennzeichnet, daß der Dichtring (53) eine Dichtlippe (55) zur Abdichtung mit dem Mantel des Steuerzylinders (54) und eine ringförmige Dichtschneide (56) zur Abdichtung gegenüber der an die erste Kammer angrenzenden Endfläche des Steuerzylinders (54) aufweist.

10. Gerät nach Anspruch 2, dadurch gekennzeichnet, daß an einem Kopfteil (13, 62, 83), welches das Ventil und die Düse (46) umfaßt, das Steigrohr (22) und Dichtlippen (20, 21, 69) vorgesehen sind, welche in den Behälter (1, 99) eindringen.

11. Gerät nach Anspruch 10, dadurch gekennzeichnet, daß zwischen dem Kopfteil und dem Behälter eine lösbare Verbindung vorgesehen ist.

12. Gerät nach Anspruch 11, dadurch gekennzeichnet, daß der Behälter mit einer Folie abgeschlossen ist, welche bei Aufsetzen des Kopfteils auf den Behälter mindestens teilweise zerstört wird.

13. Gerät nach Anspruch 10, dadurch gekennzeichnet, daß zwischen dem Kopfteil (13, 83) und dem Behälter (1, 99) eine nicht lösbare Verbindung (Schnappverschluß) (19) vorgesehen ist.

14. Gerät nach Anspruch 1, dadurch gekennzeichnet, daß der Behälter (1) in etwa die Form eines Hohlzylinders aufweist, dessen ringförmiger Hohlraum für die zu versprühende Flüssigkeit vorgesehen ist und in dessen Innenraum Platz für die Luftpumpe (5) und einen elektrischen Antrieb (6) vorgesehen ist.

15. Gerät nach Anspruch 14, dadurch gekennzeichnet, daß die Luftpumpe (5) und ein Elektromotor (6) einen im wesentlichen zylinderförmigen Drucklufterzeuger (2) bilden, der mit seinem Durchmesser an den Innendurchmesser des Behälters (1) angepaßt ist, und daß der Drucklufterzeuger (2) im unteren Bereich ein Batteriefach (4) aufweist, das an den Außendurchmesser des Behälters (1) angepaßt ist.

16. Gerät nach Anspruch 15, dadurch gekennzeichnet, daß auf den Drucklufterzeuger ein Kopfteil (13) aufsteckbar ist, welches mit der Düse (46), einem Ventil (34 bis 45), einem Steigrohr (22) und zwei nach unten gerichteten konzentrischen Dichtlippen (20, 21) versehen ist, die in den Behälter (1) dichtend eingreifen.

17. Gerät nach einem der Ansprüche 14 bis 16, dadurch gekennzeichnet, daß zwischen dem Behälter (1) und dem Drucklufterzeuger (2) eine lösbare Verbindung, vorzugsweise ein Bajonettverschluß (18, 19), vorgesehen ist.

18. Gerät nach einem der Ansprüche 1 bis 17, dadurch gekennzeichnet, daß im Drucklufterzeuger (2) ein elektrischer Schalter (33, 87) vorgesehen ist, der über ein am Kopfteil (13) befindliches Bedienelement (23) betätigbar ist.

19. Gerät nach Anspruch 1, dadurch gekennzeichnet, daß die Luftpumpe (5) zusammen mit einem Motor (6), einer Batterie (90) und einem Schalter (33, 87) einen Drucklufterzeuger (2) bilden, der in einem im wesentlichen zylinderförmigen Gehäuse (3, 88) angeordnet ist, daß die Batterie im Bereich einer Standfläche (4) angeordnet ist, daß an dem der Standfläche (4) gegenüberliegenden Ende des Drucklufterzeugers eine Druckluftöffnung vorgesehen ist, daß ein hohlzylinderförmiger Behälter (1, 99) für die zu versprühende Flüssigkeit den Drucklufterzeuger (2) umfaßt und daß ein Kopfteil (13, 83) den Behälter (1, 99) nach oben abschließt und Kanäle und ein Ventil (34, 51, 95) für die Druckluft und die zu versprühende Flüssigkeit enthält.

20. Gerät nach Anspruch 19, dadurch gekennzeichnet, daß im Bereich des Kopfteils (13, 83) ein Betätigungselement (23, 81) angeordnet ist, das sowohl mit dem Ventil (34, 51, 95) als auch mit dem Schalter in Wirkverbindung steht.

21. Gerät nach Anspruch 20, dadurch gekennzeichnet, daß die Druckluftöffnung am Ende einer Luftführungsröhre (85) angeordnet und mit einer Luftführungskammer (82) im, vorzugsweise als Kappe ausgebildeten, Betätigungselement (81) verbunden ist und daß die Luftführungskammer (82) ferner mit Kanälen (98, 100) innerhalb des Kopfteils (83) in Verbindung steht.

22. Gerät nach einem der Ansprüche 19 bis 21, dadurch gekennzeichnet, daß die Luftführungsröhre (85) axial gegen den Druck einer Feder (89) beweglich ist und in Wirkverbindung mit dem Schalter (87) steht und daß das Betätigungselement (81) Mittel zur Übertragung eines auf das Betätigungselement (81) ausgeübten Drucks auf die Luftführungsröhre (85) und auf einen im Ventil vorgesehenen Steuerkolben (95) aufweist.

23. Gerät nach Anspruch 22, dadurch gekennzeichnet, daß die Luftpumpe und der Motor (6) zusammen mit der Luftführungsröhre (85) axial beweglich sind und daß der Schalter (87) im Bereich zwischen dem Motor (6) und der Batterie (90) angeordnet und von der Axial-Bewegung des Motors (6) betätigbar ist.

24. Gerät nach Anspruch 19, dadurch gekennzeichnet, daß ein unterer Teil des Drucklufterzeugers (2) einen gegenüber dem übrigen Teil größeren Durchmesser aufweist, der an den äußeren Durchmesser des Behälters (1, 99) angepaßt ist, und daß in dem Teil des Drucklufterzeugers (2) mit dem größeren Durchmesser die Batterie (90) angeordnet ist.

25. Gerät nach Anspruch 24, dadurch gekennzeichnet, daß das Teil des Gehäuses (88) des Drucklufterzeugers mit dem kleineren Durchmesser niedriger als der Behälter ist und daß die innere Wandung des Behälters (99) oberhalb des Gehäuses (88) des Drucklufterzeugers (86) nach innen gekröpft ist.

26. Gerät nach Anspruch 19, dadurch gekennzeichnet, daß in der Druckluftöffnung der Luftführungsröhre (85) ein federbelastetes Ventil (91) vorgesehen ist, das mit einem an dem Betätigungselement (81) vorgesehenen Stift in Wirkverbindung steht.

27. Gerät nach einem der Ansprüche 19 bis 26, dadurch gekennzeichnet, daß das Kopfteil (83) eine axiale Öffnung für die Luftführungsröhre (85), achsparallele Druckluftkanäle (98, 100) und einen ebenfalls achsparallelen Steuerzylinder (103) aufweist.

28. Gerät nach mindestens einem der vorangegangenen Ansprüche, dadurch gekennzeichnet, daß die Dichtringe (39', 40', 41', 53) als einstückige Hülse (120) ausgebildet sind und aus weicherem Kunststoff bestehen als der mit der Hülse (120) verbundene Steuerkolben (34').

29. Gerät nach mindestens einem der vorangegangenen Ansprüche, dadurch gekennzeichnet, daß der Dichtsitz (43') als einstückige Hülse (121) ausgebildet ist und aus weicherem Kunststoff besteht als der mit der Hülse (121) verbundene Steuerkolben (34').

30. Gerät nach mindestens einem der vorangegangenen Ansprüche, dadurch gekennzeichnet, daß das Kopfteil (Steuerzylinder) (13'), die Düse (46), die Druckfeder (38') und der Steuerkolben (34') mit den Dichtungen als eine Baueinheit (122) ausgebildet sind.

31. Gerät nach mindestens einem der vorangegangenen Ansprüche, dadurch gekennzeichnet, daß die Drucktaste (23') mit einem Druckluftkanal (14') versehen ist, der beim Aufsetzen der Taste (23') auf das Gerät den Druckluftstutzen (8') mit dem oberen Ende des Steuerkolbens (34') verbindet.

32. Gerät nach mindestens einem der vorangegangenen Ansprüche, dadurch gekennzeichnet, daß der Motor (6) mit einer Abschaltverzögerung (123) versehen ist.

33. Gerät nach Anspruch 32, dadurch gekennzeichnet, daß eine Abschaltverzögerungszeit von etwa 0,5 Sekunde vorgesehen ist.

## Claims

1. A device for spraying liquids (5)
- with a container (1, 99) for the liquid to be sprayed (50), and
- an air pump (86) electrically operated by means of a switch (33, 87), wherein
- the air pump (86) is connected by means of a compressed-air duct (14) and a valve system (34, 35, 36, 40 to 45, 47, 48, 140, 141, 142, 144) to an air inlet duct (47) of a nozzle (46) and an air space (143) of the container (1, 99), and
- a liquid inlet duct (48) of the nozzle (46) is connected by means of the valve system (34, 35, 36, 40, to 45, 47, 48, 140, 141, 142, 144) to a liquid duct (44), and wherein
- the valve system (34, 35, 36, 40, to 45, 47, 48, 140, 141, 142, 144) is linked to the switch (33, 87) in such a way that, to initiate the spraying process, first of all the switch (33, 87) is closed and then the air inlet duct (47) and the air space (143) is acted upon with compressed air, wherein
- to end the spraying process, first of all the compressed-air supply to the air inlet duct (47) is stopped and then the switch (33, 87) is opened,
**characterised in that**
the valve system (34, 35, 36, 40, to 45, 47, 48, 140, 141, 142, 144) has a master cylinder (35) and a piston valve (34) axially displaceable in the master cylinder (35),
- the piston valve (34) is provided with two sealing rings (40, 41) arranged one above the other and forming an annular duct (144) connected to the liquid duct (44), and
- in the master cylinder (35) a first opening (140) is provided to connect to the air inlet duct (47) of the nozzle (46),
- a second opening (141) is provided to connect to the liquid inlet duct (48) of the nozzle (46) and
- a third opening (142) is provided to connect the compressed-air duct (14) to the air space (143) of the container, and it corresponds to the first opening (140), wherein
- during the spraying process, the annular duct (144) is connected to the second opening (141), and
- after the spraying process has finished, the air space (143) to the compressed-air duct (14) is closed by a valve (42, 43) of the valve system (34, 35, 36, 40, to 45, 47, 48, 140, 141, 142, 144).

2. A device according to Claim 1, **characterised in that** the piston valve (34) is arranged so as to be axially displaceable in the master cylinder (35), the diameter thereof being larger than the diameter of the piston valve (34), the circumferential sealing rings (40, 41) separate the master cylinder (35) into a first, second and third chamber, wherein the first and the third chamber are connected to the compressed-air duct (14), the second chamber located between the sealing rings (40, 41) is connected by means of a duct situated in the piston valve (34) to an ascending tube (22), in the area of the first chamber the air inlet duct (47) of the nozzle (46) is arranged in the housing surface of the master cylinder, and a liquid inlet duct (48) of the nozzle (46) is also arranged in the housing surface of the master cylinder (35) in such a way that the liquid inlet duct (48) is in the area of the second chamber when the valve system is in operation and is in the area of the third chamber when the valve system is not in operation.

3. A device according to Claim 2, **characterised in that** the third chamber is turned towards the container (1) and, when the valve system is not in operation, is lockable against the container (1) by means of a sealing flange arranged on the piston valve (34).

4. A device according to Claim 3, **characterised in that** the piston valve (34), held in an area at a distance from the container, is in a sleeve (36) which is axially displaceably mounted in an extended area of the master cylinder (35), and the sleeve (36) has a flange in the end region of the piston valve (34) against which a compression spring (38) rests.

5. A device according to Claim 4, **characterised in that**, on the periphery of the flange, a circumferential sealing lip (39) is provided which seals the master cylinder and an annular cavity provided for the compression spring (38) against the atmosphere.

6. A device for spraying liquids (50)
- with a container (1, 99) for the liquid to be sprayed (50) and
- an air pump (86) electrically operated by means of a switch (33, 87), wherein
- the air pump (86) is connected by means of a compressed-air duct (52) and a valve system (51 to 60, 63, 65 to 68, 70 to 73, 150) to an air inlet duct (71) of a nozzle (46) and an air space (143) of the container (1, 99), and
- a liquid inlet duct (73) of the nozzle (46) is connected by means of the valve system (51 to 60, 63, 65 to 68, 70 to 73, 150) to a liquid duct (68), wherein
- the valve system (51 to 60, 63, 65 to 68, 70 to 73, 150) is linked to the switch (33, 87) in such a way that, to initiate the spraying process, first of all the switch (33, 87) is closed and then the air inlet duct (71) and the air space (143) is acted upon with compressed air, and wherein
- to end the spraying process, first of all the compressed-air supply to the air inlet duct (47) is stopped and then the switch (33, 87) is opened,
**characterised in that**
the valve device (51 to 60, 63, 65 to 68, 70 to 73, 150) has a master cylinder (54) and a piston valve (51) axially displaceable in the master cylinder (54),
- the piston valve (51) is provided with a section (67) of smaller diameter than the diameter of the master cylinder (54) to which a lower part (65) with a larger diameter than the diameter of the section (67) and a smaller diameter than the diameter of the master cylinder (54) is attached, wherein
- the master cylinder (54) is provided with an annular seal (66) which, when in the rest position, lies close to the lower part (65) and
- in the master cylinder (54) a first opening (70) is provided to connect to the air inlet duct (71) of the nozzle (46),
- a second opening (150) is provided to connect to the liquid inlet duct (73) of the nozzle (46) and
- a third opening (58) is provided to connect to the air space (143) of the container (1, 99), and
- after the spraying process has finished, the air space (143) to the compressed-air duct (52) is closed by a valve (56, 57) of the valve system (51 to 60, 63, 65 to 68, 70 to 73, 150).

7. A device according to Claim 6, **characterised in that** the piston valve (51) provided with a longitudinal hole is arranged so as to be axially displaceable inside the master cylinder (54) and divides the master cylinder by means of a sealing ring into a first and a second chamber, at both sides of the sealing ring (53, 55) at least one respective opening (59, 60) is provided in the wall of the piston valve (51), at the ends of the master cylinder (54) at least one respective discharge opening (58, 70) is provided, in the second chamber a compression spring (61) is arranged which presses the piston valve (51) in the direction of the first chamber and thus closes by means of the sealing ring (53) the first discharge opening (58) connected to the container, the second discharge opening (70) is connected to the air inlet duct (71) of the nozzle (46), and an additional valve (65, 66, 67) connected to the piston valve (51) opens a liquid duct (68) between an ascending tube (22) and the liquid inlet duct (73) of the nozzle (46) when the piston valve (51) moves against the compression spring (61).

8. A device according to Claim 7, **characterised in that** the additional valve is formed from a piston, coaxial with the piston valve (51) and having two sections (65, 67) of different diameter and projecting through an annular seal (66).

9. A device according to Claim 8**, characterised in that** the sealing ring (53) has a sealing lip (55) for forming a seal with the wall of the master cylinder (54) and an annular sealing edge (56) for forming a seal in relation to the end surface of the master cylinder (54) adjacent the first chamber.

10. A device according to Claim 2, **characterised in that**, on the head section (13, 62, 83) comprising the valve and the nozzle (46), the ascending tube (22) and sealing lips (20, 21, 69) are provided which penetrate into the container (1, 99).

11. A device according to Claim 10, **characterised in that**, a detachable connection is provided between the head section and the container.

12. A device according to Claim 11, **characterised in that** the container is sealed using a film which is at least partially destroyed when the head section is fitted on the container.

13. A device according to Claim 10, **characterised in that**, a non-detachable connection (spring catch) (19) is provided between the head section (13, 83) and the container (1, 99).

14. A device according to Claim 1, **characterised in that** the container (1) has substantially the shape of a hollow cylinder, the annular cavity thereof being provided for the liquid to be sprayed and space for the air pump (5) and an electrical drive (6) being provided inside [the hollow cylinder].

15. A device according to Claim 14, **characterised in that** the air pump (5) and an electric motor (6) form a substantially cylindrical air compressor (2), the diameter of which is adapted to the inner diameter of the container (1), and in the lower region the air compressor (2) has a battery compartment (4) adapted to the outer diameter of the container (1).

16. A device according to Claim 15, **characterised in that** a head section (13) is fittable on the air compressor and is provided with the nozzle (46), a valve (34 to 45), an ascending tube (22) and two concentric sealing lips (20, 21) directed downwards which engage into the container (1) so as to form a seal.

17. A device according to one of Claims 14 to 16, **characterised in that** a detachable connection, preferably a bayonet catch (18, 19), is provided between the container (1) and the air compressor (2).

18. A device according to one of Claims 1 to 17, **characterised in that** an electrical switch (33, 87) is provided in the air compressor (2) and is drivable by means of a control device (23) situated on the head section (13).

19. A device according to Claim 1, **characterised in that** the air pump (5) together with a motor (6), a battery (90) and a switch (33, 87) form an air compressor (2) which is arranged in a substantially cylindrical housing (3, 88), the battery is arranged within a base (4), a compressed-air opening is provided at the end of the air compressor opposite the base (4), a hollow cylindrical container (1, 99) encloses the air compressor (2) for the liquid to be sprayed, and a head section (13, 83) seals the container (1, 99) at the top and contains ducts and a valve (34, 51, 95) for the compressed air and the liquid to be sprayed.

20. A device according to Claim 19, **characterised in that**, a control element (23, 81) is arranged in the area of the head section (13, 83) and is operatively connected to the valve (34, 51, 95) and also to the switch.

21. A device according to Claim 20, **characterised in that** the compressed-air opening is arranged at the end of an air circulation tube (85) and is connected to an air circulation chamber (82) in the control element (81) formed preferably as a cap, and the air circulation chamber (82) is also connected to ducts (98, 100) inside the head section (83).

22. A device according to one of Claims 19 to 21, **characterised in that** the air circulation tube (85) is axially displaceable against the pressure of a spring (89) and is operatively connected to the switch (87), and the control element (81) has means for transmitting a pressure exerted on the control element (81) to the air circulation tube (85) and to a piston valve (95) provided in the valve.

23. A device according to Claim 22, **characterised in that** the air pump and the motor (6) are axially displaceable together with the air circulation tube (85) and the switch (87) is arranged in the area between the motor (6) and the battery (90) and is operated by the axial movement of the motor (6).

24. A device according to Claim 19, **characterised in that** a lower part of the air compressor (2) has a larger diameter compared with the remaining part, and that diameter is adapted to the outer diameter of the container (1, 99), and the battery (90) is arranged in the part of the air compressor (2) of larger diameter.

25. A device according to Claim 24, **characterised in that** the part of the housing (88) of the air compressor of smaller diameter is lower than the container, and the inner wall of the container (99) above the housing (88) of the air compressor (86) is offset inwards.

26. A device according to Claim 19, **characterised in that** a spring-loaded valve (91) is provided in the compressed-air opening of the air circulation tube (85) and is operatively connected to a pin provided on the control element (81).

27. A device according to one of the Claims 19 to 26, **characterised in that** the head section (83) has an axial opening for the air circulation tube (85), compressed-air ducts (98, 100) parallel to the axis and a master cylinder (103) also parallel to the axis.

28. A device according to at least one of the preceding claims, **characterised in that** the sealing rings (39', 40', 41', 53) are formed as an integral sleeve (120) and consist of a softer plastic than the piston valve (34') connected to the sleeve (120).

29. A device according to at least one of the preceding claims , **characterised in that** the sealing seat (43') is formed as an integral sleeve (121) and consists of softer plastic than the piston valve (34') connected to the sleeve (121).

30. A device according to at least one of the preceding claims, **characterised in that** the head section (master cylinder) (13'), the nozzle (46), the compression spring (38') and the piston valve (34') are formed as one component (122) with the seals.

31. A device according to at least one of the preceding claims, **characterised in that** the press button (23') is provided with a compressed-air duct (14') connecting the compressed-air connection piece (8') to the upper end of the piston valve (34') when the button (23') is fitted onto the device.

32. A device according to at least one of the preceding claims, **characterised in that** the motor (6) is provided with a switch-off delay (123).

33. A device according to Claim 32, **characterised in that** a switch-off delay time of approximately 0.5 seconds is provided.

## Revendications

1. Appareil de pulvérisation de liquides (50)
- avec un récipient (1, 99) pour le liquide (50) à pulvériser, et
- une pompe à air (86) pouvant être entraînée électriquement par l'intermédiaire d'un interrupteur (33, 87),
- la pompe à air (86) étant reliée, par un canal d'air sous pression (14) et un dispositif à soupape (34, 35, 36, 40 à 45, 47, 48, 140, 141, 142, 144), à un canal d'entrée d'air (47) d'une buse (46) et à une enceinte d'air (143) du récipient (1, 99), et
- un canal d'entrée de liquide (48) relié à la buse (46) par l'intermédiaire du dispositif à soupape (34, 35, 36, 40 à 45, 47, 48, 140, 141, 142, 144) avec un canal à liquide (44), et où
- le dispositif à soupape (34, 35, 36, 40 à 45, 47, 48, 140, 141, 142, 144) est couplé à l'interrupteur (33, 87) de manière que, pour introduire un processus de pulvérisation, on commence par fermer l'interrupteur (33, 87) puis l'on alimente le canal d'entrée d'air (147) et l'enceinte à air (143) en air sous pression, où
- pour achever le processus de pulvérisation, on commence par stopper l'amenée d'air sous pression au canal d'entrée d'air (47), puis l'on ouvre l'interrupteur (33, 87),
caractérisé
- en ce que le dispositif à soupape (34, 35, 36, 40 à 45, 47, 48, 140, 141, 142, 144) présente un cylindre de commande (35) et un piston de commande (34) déplaçable axialement dans le cylindre de commande (35),
- en ce que le piston de commande (34) est pourvu de deux bagues d'étanchéité (40, 41) disposées l'une au-dessus de l'autre, constituant un canal annulaire (144) relié au canal à liquide (44), et en ce que
- une première ouverture (140) est prévue dans le cylindre de commande (35), pour assurer la liaison au canal d'entrée d'air (47) de la buse (46),
- une deuxième ouverture (141) est prévue pour assurer la liaison avec le canal d'entrée d'air (48) de la buse (46), et
- une troisième ouverture (142) correspondant à la première ouverture (140) est prévue pour assurer la liaison du canal d'air sous pression (14) avec l'enceinte à air (143) du récipient, où
- le canal annulaire (144) est relié à la deuxième ouverture (141) pendant le processus de pulvérisation, et
- en ce que, après achèvement du processus de pulvérisation l'enceinte à air (143) est fermée en direction du canal à air sous pression (14), au moyen d'une soupape (42, 43) du dispositif à soupape (34, 35, 36, 40 à 45, 47, 48, 140, 141, 142, 144).

2. Appareil selon la revendication 1, caractérisé en ce que le piston de commande (34) est disposé de façon à être mobile axialement dans le cylindre de commande (35) dont le diamètre est supérieur au diamètre du piston de commande (34), en ce que les bagues d'étanchéité (40, 41) à forme circulaire subdivisent le cylindre de commande (35) en une première, une deuxième et une troisième chambre, la première et la troisième chambre étant reliées au canal à air sous pression (14), en ce que la deuxième chambre située entre les bagues d'étanchéité (40, 41) est reliée, par un canal se trouvant dans le piston de commande (34), à un tube montant (22), en ce que le canal d'entrée d'air (47) de la buse (46) est disposé dans la zone de la première chambre, dans la surface d'enveloppe du cylindre de commande, et en ce que, en outre, dans la surface d'enveloppe du cylindre de commande (35) est disposé un canal d'entrée de liquide (48) de la buse (46), en ce que le canal d'entrée de liquide (48) débouche dans la zone de la deuxième chambre lorsque le dispositif à soupape est actionné et dans la zone de la troisième chambre lorsque le dispositif à soupape n'est pas actionné.

3. Appareil selon la revendication 2, caractérisé en ce que la troisième chambre est dirigée vers le récipient (1) et que, lorsque le dispositif à soupape n'est pas actionné, à l'aide d'une bride d'étanchéité disposée sur le piston de commande (34) elle peut être obturée vis-à-vis du récipient (1).

4. Appareil selon la revendication 3, caractérisé en ce que le piston de commande (34) est maintenu, dans une zone éloignée du récipient, dans une douille (36) qui est montée mobile axialement dans une zone agrandie du cylindre de commande (35), et en ce que la douille (36) présente dans la zone d'extrémité du piston de commande (34) une bride contre laquelle prend appui un ressort de pression (38).

5. Appareil selon la revendication 4, caractérisé en ce que sur la périphérie de la bride est prévue une lèvre d'étanchéité (39) de pourtour qui isole de façon étanche le cylindre de commande et un espace creux annulaire prévu pour le ressort de pression (38), vis-à-vis de l'air extérieur.

6. Appareil de pulvérisation de liquides (50)
- avec un récipient (1, 99) pour le liquide (50) à pulvériser, et
- une pompe à air (86) pouvant être entraînée électriquement par l'intermédiaire d'un interrupteur (33, 87),
- la pompe à air (86) est reliée, par un canal d'air sous pression (52) et un dispositif à soupape (51 à 60, 63, 65 à 68, 70 à 73, 150), à un canal d'entrée d'air (71) d'une buse (46) et à une enceinte à air (143) du récipient (1, 99), et
- un canal d'entrée de liquide (73) relié à la buse (46) est relié à un canal de liquide (68) par l'intermédiaire du dispositif à soupape (51 à 60, 63, 65 à 68, 70 à 73, 150), où
- le dispositif à soupape (51 à 60, 63, 65 à 68, 70 à 73, 150) est couplé à l'interrupteur (33, 87) de manière que pour introduire un processus de pulvérisation il faut d'abord fermer l'interrupteur (33, 87) puis alimenter le canal d'entrée d'air (71) et l'enceinte à air (143) avec de l'air sous pression, et où
- pour achever le processus de pulvérisation, il faut d'abord stopper l'alimentation en air sous pression au canal d'entrée d'air (71), puis ouvrir l'interrupteur (33, 87),
caractérisé en ce que
- en ce que le dispositif à soupape (51 à 60, 63, 65 à 68, 70 à 73, 150) présente un cylindre de commande (54) et un piston de commande (51) mobile axialement dans le cylindre de commande (54),
- en ce que le piston de commande (51) est pourvu d'une section (67) d'un diamètre inférieur au diamètre du cylindre de commande (54), à laquelle se raccorde une partie inférieure (65) d'un diamètre supérieur au diamètre de la section (67) et d'un diamètre inférieur au diamètre du cylindre de commande (54), où
- le cylindre de commande (54) est pourvu d'un joint d'étanchéité annulaire (66) qui appuie de façon étanche en position de repos sur la partie inférieure (65), et
- en ce qu'une première ouverture (70) est prévue dans le cylindre de commande (54), pour assurer la liaison avec le canal d'entrée d'air (71) de la buse (46),
- une deuxième ouverture (150) est prévue pour assurer la liaison avec un canal d'entrée de liquide (73) de la buse (46), et
- une troisième ouverture (58) est prévue pour assurer la liaison avec l'enceinte à air (143) du récipient (1, 99), et
- en ce que, après achèvement du processus de pulvérisation, l'enceinte à air (143) est fermée en direction du canal à air sous pression (52) au moyen d'une soupape (56, 57) du dispositif à soupape (51 à 60, 63, 65 à 68, 70 à 73, 150).

7. Appareil selon la revendication 6, caractérisé en ce que le piston de commande (51) pourvu d'un perçage allongé est disposé mobile axialement à l'intérieur du cylindre de commande (54), et en ce que le cylindre de commande est subdivisé, au moyen d'une bague d'étanchéité, en une première et en une deuxième chambre, en ce que, des deux côtés de la bague d'étanchéité (53, 55), est prévue chaque fois au moins une ouverture (59, 60) dans la paroi du piston de commande (51), en ce qu'à chacune des deux extrémités du cylindre de commande (54) est prévue au moins une ouverture de sortie (58, 70), en ce que dans la deuxième chambre est disposé un ressort de pression (61) qui presse le piston de commande (51) en direction de la première chambre et obture, à l'aide de la bague d'étanchéité (53), la première ouverture de sortie (58) qui est reliée au récipient, en ce que la deuxième ouverture de sortie (70) est reliée au canal d'entrée d'air (71) de la buse (46), et en ce qu'une soupape supplémentaire (65, 66, 67) reliée au piston de commande (51) libère lors du mouvement du piston de commande (51) à l'encontre du ressort de pression (61) un canal de liquide (68), entre un tube montant (22) et le canal d'entrée de liquide (73) de la buse (46).

8. Appareil selon la revendication 7, caractérisé en ce que la soupape supplémentaire est constituée par un piston, coaxial au piston de commande (51) et comportant deux sections (65, 67) de diamètre différent et passant à travers un joint d'étanchéité annulaire (66).

9. Appareil selon la revendication 8, caractérisé en ce que la bague d'étanchéité (53) présente une lèvre d'étanchéité (55) pour assurer une isolation étanche avec l'enveloppe du cylindre de commande (54) et un tranchant-lèvre d'étanchéité (56) annulaire pour assurer l'étanchéité vis-à-vis de la face d'extrémité limitrophe à la première chambre du cylindre de commande (54).

10. Appareil selon la revendication 2, caractérisé en ce que, sur la partie tête (13, 62, 83) qui entoure la soupape et la buse (46), sont prévus le tube montant et les lèvres d'étanchéité (21, 69) qui pénètrent dans le récipient (1, 99).

11. Appareil selon la revendication 10, caractérisé en ce qu'une liaison désolidarisable est prévue entre la partie tête et le récipient.

12. Appareil selon la revendication 11, caractérisé en ce que le récipient est fermé par une feuille qui est détruite au moins partiellement lors de l'application de la partie tête sur le récipient.

13. Appareil selon la revendication 10, caractérisé en ce qu'une liaison non désolidarisable (obturation à déclic) (19) est prévue entre la partie de tête (13, 83) et le récipient (1, 99).

14. Appareil selon la revendication 1, caractérisé en ce que le récipient (1) présente à peu près la forme d'un cylindre creux, dont l'espace creux annulaire est prévu pour le liquide à pulvériser et dans l'espace intérieur duquel est prévue de la place pour la pompe à air (5) et pour un entraînement électrique (6).

15. Appareil selon la revendication 14, caractérisé en ce que la pompe à air (5) et un moteur électrique (6) constituent un générateur d'air sous pression (9) sensiblement cylindrique, adapté par son diamètre au diamètre intérieur du récipient (1), et en ce que le générateur d'air sous pression (2) présente dans la zone inférieure un compartiment à batterie (4) adapté au diamètre extérieur du récipient (1).

16. Appareil selon la revendication 15, caractérisé en ce que, sur le générateur d'air sous pression, peut être enfichée une partie tête (13) qui est pourvue de la buse (46) d'une soupape (34, 45) d'un tube montant (22) et de deux lèvres d'étanchéité (20, 21) orientées concentriquement vers le bas et s'engageant avec effet d'étanchéité dans le récipient (1).

17. Appareil selon l'une des revendications 14 à 16, caractérisé en ce qu'entre le récipient (1) et le générateur d'air sous pression (2) est prévue une liaison désolidarisable, de préférence une fermeture à baïonnette (18, 19).

18. Appareil selon l'une des revendications 1 à 17, caractérisé en ce que dans le générateur d'air comprimé (2) est prévu un interrupteur électrique (33, 87) pouvant être actionné par l'intermédiaire d'un élément de manoeuvre (23) se trouvant sur la partie tête (13).

19. Appareil selon la revendication 1, caractérisé en ce que la pompe à air (5) constitue conjointement avec un moteur (6) une batterie (90) et un interrupteur (33, 87), un générateur d'air sous pression (2) disposé dans un carter (3, 88) sensiblement cylindrique, en ce que la batterie est disposée dans la zone d'une surface de pose (4), en ce que sur l'extrémité opposée à la surface de pose (4) du générateur d'air sous pression est prévue une ouverture d'air sous pression, en ce qu'un récipient (1, 99) de forme cylindrique creuse entoure le générateur d'air sous pression (2) pour le liquide à pulvériser et en ce qu'une partie tête (13, 83) délimite le récipient (1, 99) vers le haut et contient des canaux et une soupape (34, 51, 95) pour l'air sous pression et le liquide à pulvériser.

20. Appareil selon la revendication 19, caractérisé en ce que dans la zone de la partie tête (13, 83) est disposé un élément de manoeuvre (23, 81) placé en relation fonctionnelle tant avec la soupape (34, 51, 95) qu'également avec l'interrupteur.

21. Appareil selon la revendication 20, caractérisé en ce que l'ouverture d'air comprimé est disposée à l'extrémité d'un tube de guidage d'air (85) et est reliée à une chambre de guidage d'air (82) ménagée dans l'élément d'actionnement (81), réalisé de préférence sous forme de capuchon, et en ce que la chambre de guidage d'air (82) est en outre reliée à des canaux (98, 100) ménagés à l'intérieur de la partie tête (83).

22. Appareil selon l'une des revendications 19 à 21, caractérisé en ce que le tube de guidage d'air (85) est mobile axialement à l'encontre de la pression d'un ressort (89) et est en liaison fonctionnelle avec l'interrupteur (87), et en ce que l'élément d'actionnement (81) présente des moyens pour transmettre une pression exercée sur l'élément d'actionnement (81) au tube de guidage d'air (85) et à un piston de commande (95) prévu dans la soupape.

23. Appareil selon la revendication 22, caractérisé en ce que la pompe à air et le moteur (6) sont mobiles axialement conjointement avec le tube de guidage d'air (85), et en ce que l'interrupteur (87) est disposé dans la zone entre le moteur (6) et la batterie (90) et peuvent être actionnés par le mouvement axial du moteur (6).

24. Appareil selon la revendication 19, caractérisé en ce qu'une partie inférieure du générateur d'air sous pression (2) présente un diamètre supérieur à celui de la partie restante et adapté au diamètre extérieur du récipient (1, 99), et en ce que la batterie (90) est disposée dans la partie du générateur d'air sous pression (2) qui présente le plus grand diamètre.

25. Appareil selon la revendication 24, caractérisé en ce que la partie du carter (88) du générateur d'air sous pression ayant un plus petit diamètre est située à un niveau inférieur à celui du récipient et en ce que la paroi intérieure du récipient (99) est recourbée vers l'intérieur au-dessus du carter (88) du générateur d'air sous pression (86).

26. Appareil selon la revendication 19, caractérisé en ce qu'une soupape (91) sollicitée par un ressort est prévue dans l'ouverture d'air sous pression du tube de guidage d'air (85) et relié fonctionnellement à une tige prévue sur l'élément d'actionnement (81).

27. Appareil selon l'une des revendications 19 à 26, caractérisé en ce que la partie tête (83) présente une ouverture axiale pour le tube de guidage d'air (85), des canaux d'air sous pression (98, 100) parallèles à l'axe et un cylindre de commande (103) également parallèle à l'axe.

28. Appareil selon au moins l'une des revendications précédentes, caractérisé en ce que les bagues d'étanchéité (39', 40', 41', 53) sont réalisées sous forme de douille (121) monopièce et constituées d'une matière synthétique plus souple que celle du piston de commande (34') relié à la douille (120).

29. Appareil selon au moins l'une des revendications précédentes, caractérisé en ce que le siège d'étanchéité (43') est réalisé sous forme de douille (121) monopièce et est constitué d'une matière plastique plus souple que celle du piston de commande (34') relié à la douille (121).

30. Appareil selon au moins l'une des revendications précédentes, caractérisé en ce que la partie tête (cylindre de commande) (13'), la buse (46), le ressort de pression (38') et le piston de commande (34') avec les joints d'étanchéité sont réalisés sous forme d'un ensemble de construction (122).

31. Appareil selon au moins l'une des revendications précédentes, caractérisé en ce que la touche de pression (23') est pourvue d'un canal d'air sous pression (14') qui relie la tubulure d'air sous pression (8') à l'extrémité du piston de commande (34') lors de l'application de la touche (23') sur l'appareil.

32. Appareil selon l'une au moins des revendications précédentes, caractérisé en ce que le moteur (6) est pourvu d'un retardement de mise hors service (123).

33. Appareil selon la revendication 32, caractérisé en ce qu'il est prévu un temps de retardement de la mise hors service d'environ 0,5 s.
